# FASCICULE DE BREVET EUROPEEN

(11) **EP 2 703 911 B1**
(45) Date de publication et mention de la délivrance du brevet: **11.04.2018**
(21) Numéro de dépôt: 12182816.4
(22) Date de dépôt: 03.09.2012
(51) Int. Cl.: G04B 17/10

(54) **ORGANE RÉGULATEUR DE MONTRE**
REGULIERORGAN FÜR KLEINUHR
REGULATING ELEMENT FOR WATCH

(43) Date de publication de la demande: 05.03.2014
(73) Titulaire: Blancpain SA., 1348 Le Brassus (CH)
(72) Inventeur: Cordier, Samuel, 01170 Gex (FR); Capt, Edmond, 1348 Le Brassus (CH)
(74) Mandataire: Giraud, Eric

(56) Documents cités:
- EP-A1- 2 154 581
- EP-A2- 2 133 756
- WO-A1-2011/069273
- DE-C- 251 558
- GB-A- 616 969
- US-A- 3 635 013
- US-A- 5 772 803

## Description

### Domaine de l'invention

L'invention concerne un organe régulateur de montre, comportant au moins un balancier pivotant autour d'un axe de pivotement et soumis à un couple de rappel exercé par des moyens de rappel en torsion.

L'invention concerne encore un mouvement de montre comportant au moins un tel organe régulateur, pivotant entre une platine et un pont.

L'invention concerne encore une montre comportant au moins un tel mouvement de montre.

L'invention concerne le domaine des mécanismes régulateurs d'horlogerie.

### Arrière-plan de l'invention

Les pertes d'un organe régulateur influencent directement la qualité de la marche d'une montre, ainsi que sa réserve de marche.

L'organe régulateur est traditionnellement sensible aux différentes positions verticales ou horizontales de la montre, et les différences entre les positions plat/pendu sont souvent importantes.

Différentes tentatives ont été effectuées dans le passé pour éliminer le ressort-spiral, la plupart du temps dans des applications statiques telles qu'horloges ou compteurs de consommation de fluides.

Le document GB 616 969 A CLEMEN JORGENSEN décrit une application statique d'une pendule moins sensible aux chocs, et pouvant être déplacée sans encombre. A cet effet l'élément de rappel de l'organe régulateur est constitué par un fil de torsion ancré à ses deux extrémités et portant un balancier en son milieu, le fil étant selon la verticale du lieu. La tension du fil est réalisée par l'élasticité de ses supports d'extrémité. La longueur utile du fil est limitée à une de ses extrémités par une fourche réglable en position, dont le point de contact avec le fil détermine cette longueur utile. Le support de la fourche peut être un bilame, pour réaliser une compensation de température.

Deux documents: US 3 635 013 A BERTSCH HANNS, et DE 251 558 C BRUNO KRAUSZE, décrivent aussi des régulateurs à tube de torsion, ou à fils de torsion montés en parallèle, ou à fil de torsion unique.

Le document US 5 772 803 A PEKER ATAKAN décrit un ressort réalisé dans un alliage métallique amorphe, tel que ressort hélicoïdal, barre de torsion, tube de torsion, qui n'est pas particulièrement destiné à une application horlogère.

Des documents décrivent des ressorts en verre métallique comportant une courbure : EP 2 133 756 A2 ROLEX SA, décrit un procédé pour la mise en forme d'un ressort de barillet formé d'un ruban monolithique en verre métallique, selon lequel on calcule la forme théorique libre à donner à ce ruban monolithique en verre métallique pour que chaque segment, une fois le ressort armé dans le barillet, soit soumis au moment de flexion maximum, on met ce ruban en forme en lui donnant des courbures, caractéristiques de cette forme théorique libre, pour tenir compte d'une diminution des courbures une fois le ruban libéré, on effectue la relaxation du ruban pour fixer sa forme en le chauffant, et on refroidit ce ruban. Ce document ROLEX se concentre sur le cas d'un ressort de barillet, d'épaisseur supérieure à 50 micromètres. L'autre document WO2011/069273 A1 ROLEX SA décrit un procédé de fabrication d'un ressort pour pièce d'horlogerie, de dimension analogue, comportant au moins un ruban monolithique en verre métallique comprenant au moins une courbure, ce procédé comprenant une étape de mise en forme par déformation plastique dudit ruban monolithique afin d'obtenir au moins une partie de ladite courbure. Le document EP 2 154 581 A1 ROLEX SA décrit un ressort de barillet en verre métallique monolithique, d'épaisseur supérieure à 40 micromètres.

### Résumé de l'invention

L'invention s'attache à améliorer le rendement du régulateur, en diminuant les pertes, dans toutes les positions d'une montre.

Et, tout particulièrement, dans le cas d'une montre-bracelet à haute fréquence, c'est-à-dire avec une fréquence d'oscillateur supérieure ou égale à 5 Hz.

A cet effet, l'invention concerne un organe régulateur de montre, comportant au moins un balancier pivotant autour d'un axe de pivotement et soumis à un couple de rappel exercé par des moyens de rappel en torsion, ledit au moins un balancier comportant des moyens de fixation le rendant solidaire en pivotement d'un fil de torsion qui constitue lesdits moyens de rappel en torsion propres audit au moins un balancier, et ledit fil de torsion étant en verre métallique ou en alliage au moins partiellement amorphe, ou en silicium ou/et en oxyde de silicium, ou en diamant monocristallin ou en diamant polycristallin, et ledit fil de torsion ayant un module d'élasticité supérieur à 100 GPa, et une limite élastique supérieure à 2000 MPa.

Selon une caractéristique de l'invention, ledit balancier comporte, de part et d'autre desdits moyens de fixation selon ledit axe de pivotement, des premiers et des seconds moyens de limitation de l'ébat radial entre ledit fil de torsion et ledit balancier.

Selon une caractéristique de l'invention, ledit fil de torsion est en alliage au moins partiellement amorphe composé uniquement de zirconium, de titane, de cuivre, de nickel et de béryllium, et comportant entre 41 et 44% en masse de zirconium, entre 11 et 14% en masse de titane, entre 9 et 13 % en masse de cuivre, entre 10 et 11 % en masse de nickel, entre 22 et 25 % en masse de béryllium.

L'invention concerne encore un mouvement de montre comportant au moins un tel organe régulateur, pivotant entre une platine et un pont, caractérisé en ce qu'il comporte, pour l'encastrement dudit fil de torsion, des moyens d'ancrage dudit organe régulateur constitués par des premiers moyens d'ancrage audit pont et par des seconds moyens d'ancrage à ladite platine, et qui définissent ensemble ledit axe de pivotement dudit organe régulateur.

Selon une caractéristique de l'invention, ledit mouvement comporte des moyens de réglage de tension dudit fil de torsion par un réglage de l'éloignement entre ledit pont et ladite platine.

L'invention concerne encore une montre comportant au moins un tel mouvement d'horlogerie, caractérisée en ce que ledit organe régulateur oscille à une fréquence supérieure ou égale à 5 Hz.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, en coupe selon l'axe de pivotement du balancier, un organe régulateur à fil de torsion selon l'invention ;
- la figure 2 représente, de façon schématisée et similaire à la figure 1, un détail d'une pièce d'horlogerie, au niveau d'un mouvement comportant un organe régulateur selon l'invention ;
- la figure 3 illustre, de façon schématisée, une variante monobloc de l'invention, avec un bâti formant cadre maintenant tendu un fil de torsion portant un balancier réalisé sous forme d'une poutre ;
- la figure 4 est une variante de la figure 3, comportant des moyens de réglage de tension du fil de torsion.

### Description détaillée des modes de réalisation préférés

L'invention concerne un organe régulateur 1 d'horlogerie, comportant au moins un balancier 2, lequel balancier 2 pivote autour d'un axe de pivotement D et est soumis à un couple de rappel exercé par des moyens de rappel en torsion 4, de façon alternative dans les deux sens de pivotement.

Ce balancier 2 peut être réalisé non limitativement selon différentes formes : disque, annulaire, muni de masselottes, voire réduit à une simple poutre

Selon l'invention, ce au moins un balancier 2 comporte des moyens de fixation 10 le rendant solidaire en pivotement d'un fil de torsion 5. Ce fil de torsion 5 constitue lesdits moyens de rappel en torsion 4 propres à ce au moins un balancier 2. Et ce fil de torsion 5 a un module d'élasticité supérieur à 100 GPa, et de préférence supérieur à 120 GPa , et une limite élastique supérieure à 2000 MPa.

Dans une réalisation particulière, et non limitative, visible à la figure 2, le balancier 2 comporte une serge 29 faisant volant d'inertie, qui est solidaire en pivotement d'un arbre de balancier 3. Cet arbre 3 est tubulaire, de façon à permettre la traversée du fil de torsion 5, et comporte un premier alésage 31 et un second alésage 32, séparés par une zone de section rétrécie, par exemple au niveau d'un épaulement 33, tel que visible sur la figure 2. Dans une variante de réalisation économique, le premier alésage 31 et le second alésage 32 sont de diamètres différents et l'épaulement 33 est constitué simplement par la surface qui joint l'un à l'autre. Les moyens de fixation 10 peuvent consister, de façon non limitative, en élément de liaison 6 fixé au fil de torsion 5, par sertissage, pincement, chassage, collage, brasage, soudage, ou autre procédé adéquat assurant une tenue suffisante pour résister au couple maximal en service et aux fortes accélérations, typiquement de l'ordre de 5000g, survenant lors de chocs éventuels sur la pièce d'horlogerie accueillant l'organe régulateur 1. Par exemple, l'élément de liaison 6 comporte un passage 61 pour le fil de torsion 5, et au niveau duquel ce dernier est immobilisé, et il comporte encore un appui 63 agencé pour coopérer en appui de butée sur l'épaulement 33.

Dans une autre variante, l'élément de liaison 6 n'est pas pré-serti sur le fil de torsion 5, il ne l'est qu'après enfilage du fil 5 dans l'alésage de l'arbre 3 et positionnement adéquat.

Pour limiter l'ébat relatif entre ce balancier 2 et le fil de torsion 5 qui lui est associé, en particulier lors d'une flexion latérale du fil de torsion 5, le balancier 2 comporte avantageusement, de part et d'autre des moyens de fixation 10 selon l'axe de pivotement D, des premiers 15 et des seconds 16 moyens de limitation de l'ébat radial entre le fil de torsion 5 et le balancier 2.

Dans une variante non illustrée, des moyens de limitation d'ébat peuvent équiper un mouvement 100, au niveau d'une platine 7 et d'un pont 8, entre lesquels pivote le balancier 2, à la place de ces premiers 15 et des seconds 16 moyens de limitation de l'ébat radial entre le fil de torsion 5 et le balancier 2, ou bien en complément de ces derniers.

Dans ce même exemple de réalisation de la figure 2, les premiers 15 et les seconds 16 moyens de limitation sont constitués par des pierres comportant un passage correspondant au diamètre de la plus grande dimension radiale du fil de torsion 5. Ainsi, dans un cas avantageux, où le fil de torsion 5 est de section rectangulaire (ou de section carrée ce qui est un cas particulier de la section rectangulaire), ces pierres comportent chacune un alésage de diamètre très légèrement supérieur à la diagonale de la section du fil de torsion, d'une valeur qui est de préférence comprise dans une fourchette à la diagonale de la section du fil de torsion, et, dans une réalisation particulière, supérieure ou égale à 10 micromètres.

Pour obtenir un haut module d'élasticité, notamment transversale, et, ainsi, autoriser un meilleur rendement du régulateur, il faut choisir un matériau qui permette, pour un couple de torsion donné, d'avoir une amplitude de déformation élastique plus grande que celle qui pourrait être obtenue avec un fil classique en matériau cristallin, et, de ce fait, qui permette d'augmenter l'amplitude du balancier 2, et le facteur qualité du régulateur 1.

Ainsi, dans une première variante, le fil de torsion 5 est en verre métallique, ou bien en un alliage au moins partiellement amorphe composé uniquement de zirconium, de titane, de cuivre, de nickel et de béryllium, et comportant entre 41 et 44% en masse de zirconium, entre 11 et 14% en masse de titane, entre 9 et 13 % en masse de cuivre, entre 10 et 11 % en masse de nickel, entre 22 et 25 % en masse de béryllium.

Dans une application particulière de cette première variante, le fil de torsion 5 est en verre métallique « Liquidmetal » ©. Ce verre métallique a l'avantage de combiner des valeurs élevées de module d'élasticité et de limite élastique.

Dans une deuxième variante, le fil de torsion 5 est en verre métallique, ou bien en un alliage au moins partiellement amorphe comportant en masse 75,44% de nickel, 13% de chrome, 4,2% de fer, 4,5% de silicium, 0,06% de carbone, 2,8% de bore.

Dans une application particulière de cette deuxième variante, le fil de torsion 5 est en verre métallique « Metglas® » de référence « MBF20 ».

Dans une autre variante encore, le fil de torsion 5 est réalisé en silicium ou/et en oxyde de silicium.

Dans une autre variante encore, le fil de torsion 5 est réalisé en diamant monocristallin ou en diamant polycristallin.

Les réalisations avec fil de torsion réalisé en matériau micro-usinable permettent aussi de réaliser, tel que visible sur la figure 3, une cage monobloc en silicium ou similaire, avec réglage de la tension au niveau d'un ancrage du fil de torsion 5. Le bâti 40 complet peut être réalisé, de préférence de façon monobloc, en silicium ou similaire. Ce bâti 40 comporte un cadre 41 rigide, dans lequel est tendu le fil de torsion 5, le balancier 2 est ici réalisé sous forme d'une poutre . La figure 4 montre une variante comportant des moyens de réglage de tension 20 du fil de torsion 5, réalisés par exemple sous la forme d'un excentrique 43 ou d'une cale inséré dans une fente 42, ou similaire.

Dans une réalisation particulière de l'invention, le fil de torsion 5 est de section rectangulaire.

Naturellement, si ce choix est dicté par une commodité de réalisation, conjuguée à l'obtention de bonnes performances, d'autres sections peuvent être mises en oeuvre : carré, triangle, hexagone, polygone, cercle, ellipse, ou autre

De préférence, on choisit le matériau du fil de torsion 5, tel que ce fil de torsion 5 a un module d'élasticité, notamment transversal dans une direction perpendiculaire à cet axe de pivotement D, supérieur à 100 GPa, et de préférence supérieur à 120 GPa. Cette condition est réalisée avec une élaboration dans un alliage au moins partiellement amorphe décrit ci-dessus, ou en verre métallique « Liquidmetal © », ou en verre métallique « Metglas® » de référence « MBF20 ».

L'invention concerne encore un mouvement 100 d'horlogerie comportant au moins un tel organe régulateur 1, pivotant entre une platine 7 et un pont 8.

Selon l'invention, ce mouvement 100 comporte, pour l'encastrement du fil de torsion 5, des moyens d'ancrage 30 de l'organe régulateur 1. Ces moyens d'ancrage 30 sont constitués par des premiers moyens d'ancrage 301 au pont 8, et par des seconds moyens d'ancrage 302 à la platine 7, et ils définissent ensemble l'axe de pivotement D de l'organe régulateur 1.

Dans l'exemple de réalisation, non limitatif, de la figure 2, les premiers moyens d'ancrage 301 du fil de torsion 5 au pont 8 comportent une première pince 11, notamment une pince fendue comportant une fente 114 pour le passage du fil de torsion 5. Cette première pince 11 comporte une face d'appui 111, tournée vers le balancier 2, et qui est agencée pour venir en appui sur une face d'appui complémentaire 91 que comporte le pont 8, ou, comme représenté sur la figure 2, un support orientable 9 rapporté sur ce pont 8.

Ce support orientable 9 est, de préférence mais non limitativement, chassé sur le pont 8 avec une friction suffisante pour son maintien en position. Il est orientable à la façon d'un porte-piton, ce qui permet le réglage fin de l'alignement des repères de la cheville de plateau, de la fourchette, et de la ligne d'échappement. Ce support orientable peut, encore, être maintenu dans sa position réglée angulairement par des moyens de maintien, non représentés sur la figure. La figure 2 représente le support orientable 9 muni d'un épaulement 93 coopérant en butée avec une surface supérieure 89 du pont 8. Naturellement, il est possible, dans une variante d'exécution, de donner au support 9 une course longitudinale selon l'axe D, de façon à constituer en même temps les moyens de réglage de tension 20, dans une réalisation avec un canon par exemple. La première pince 11 comporte encore un cône mâle 113, qui coopère avec un cône femelle 123, ouvert vers le balancier 2, et que comporte une première douille 12. Cette première douille 12 comporte un filetage, qui coopère avec un taraudage 92 du support orientable 9. Lors du vissage de la première douille 12, la première pince 11 enserre le fil de torsion 5 et immobilise son extrémité, en même temps que la face d'appui 111 de la première pince 11 est en appui sur la face d'appui complémentaire 91.

De façon similaire et sensiblement symétrique, les seconds moyens d'ancrage 302 du fil de torsion 5 à la platine 7 comportent une seconde pince 13, notamment une pince fendue comportant une fente 134 pour le passage du fil de torsion 5. Cette seconde pince 13 comporte une face d'appui 131, tournée vers le balancier 2, et qui est agencée pour venir en appui sur une face d'appui complémentaire 71 que comporte, de ce côté, directement la platine 7. La seconde pince 13 comporte encore un cône mâle 133, qui coopère avec un cône femelle 143, ouvert vers le balancier 2, et que comporte une seconde douille 14. Cette seconde douille 14 comporte un filetage 142, qui coopère avec un taraudage 72 de la platine 7. Lors du vissage de la seconde douille 14, la seconde pince 13 enserre le fil de torsion 5 et immobilise son extrémité, en même temps que la face d'appui 131 de la seconde pince 13 est en appui sur la face d'appui complémentaire 71.

Dans une autre variante, à une extrémité du fil 5, de la matière est fondue autour du fil 5 de façon à former une excroissance, qui est arrêtée lors de la traction du fil à son extrémité opposée, au niveau d'un creuset conique ou d'une cuvette sphérique, ou similaire, bloquant cette excroissance.

Dans une autre variante encore, l'ancrage du fil de torsion 5 est exécutée par sertissage.

Ces variantes d'ancrage du fil de torsion ne sont pas limitatives.

Ainsi, le fil de torsion 5, muni des moyens de fixation 10 fixés en position, est introduit dans l'arbre 3 du balancier 2, lequel est muni de sa serge 29, de ses plateaux et chevilles. Le fil 5 est tiré en butée d'appui entre la surface d'appui 63 et l'épaulement 33. Une seconde extrémité du fil de torsion 5, du côté de la platine 7, est introduite dans la seconde pince 13, et pré-serrée en position, grâce à la seconde douille 14. Une première extrémité du fil 5, du côté du pont 8, est introduite dans la première pince 11, et pré-serrée en position, grâce à la première douille 12. L'action sur la première douille 12 et la seconde douille 14 permet d'effectuer un réglage de l'ébat, du côté de la platine 7, du balancier 2 par rapport à cette platine 7 et aux composants qu'elle porte, ainsi que d'assurer une pré-traction du fil 5.

Dans une variante particulière, tel que visible sur la figure 2, l'organe régulateur 1 comporte encore des moyens anti-choc 34 limitant le débattement radial de l'arbre 3. Ces moyens anti-choc 34 constituent une sécurité genre « Incabloc » et peuvent être multiples, disposés à différents niveaux de l'arbre 3 selon la direction D, et être réalisés sous forme d'une pierre, ou encore de moyens de répulsion magnétique ou/et électrostatique d'une surface antagoniste 35 que comporte l'arbre 3. De tels moyens 34 peuvent avantageusement être situés au niveau des premiers 15 et seconds 16 moyens de limitation de l'ébat radial du fil de torsion 5.

La mise en traction du fil de torsion 5, et le réglage de l'ébat du balancier 2 par rapport au pont 7 et aux composants que porte ce dernier, est avantageusement effectuée grâce à un dispositif annexe : le mouvement 100 d'horlogerie comporte alors des moyens de réglage de tension 20 du fil de torsion 5 par un réglage de l'éloignement entre le pont 8 et un autre composant, soit la platine 7, soit une lame en flexion (notamment au niveau d'au moins un des ancrages 301 ou 302) pour effectuer ce réglage, ou similaire.

Dans une variante non illustrée, le réglage de tension est effectué grâce à au moins un ressort.

Tel que visible sur la figure 2, dans un exemple de réalisation nullement limitatif, ces moyens de réglage de tension 20 comportent une douille filetée 23 laquelle coopère de façon complémentaire avec un taraudage 74 de la platine 7. Au moins une vis 22 coopérant avec un écrou 25 solidaire de la platine 7 est agencée pour pousser le pont 8 vers la platine 7, en appui sur la douille 23 dans sa position de réglage. Cette vis 22 coopère, par un filetage 221 qu'elle comporte, avec un taraudage 251 d'un écrou 25, qui est chassé dans un logement 77 de la platine 7, ou qui est une partie intégrante de celle-ci. Cette vis 22 est concentrique avec une douille filetée 23, dont un filetage 24 coopère de façon complémentaire avec un taraudage 74 de la platine 7. La douille 23 tend à s'écarter de la platine 7 sous l'action d'un moyen de rappel élastique 21, tel que ressort conique, rondelle Belleville, rondelle Schnorr, ou similaire, en appui à la fois sur une face d'appui 76 de la platine 7 et sur une face d'appui 232 de la douille 23, laquelle possède une collerette 233 agencée pour exercer une poussée sur une face d'appui 1 du pont 8. Après un réglage d'altitude de la douille 23, pont 8 enlevé, par l'opérateur effectuant le réglage de tension du fil de torsion 5, cet opérateur met en place le pont, et insère la vis 22. Lors du vissage de la vis 22 dans l'écrou 5, une surface inférieure 225 de la tête de la vis 22 vient en appui sur une face d'appui supérieure 82 du pont 8, une face d'appui inférieur 81 du pont 8 coopère en appui avec une surface d'appui supérieure 231 de la douille 23. La position du pont 8 détermine la tension du fil 5. La limite de réglage est donnée par une surface supérieure 78 de la platine 7 et une surface inférieure 88 du pont 8.

De préférence, la tension dans le fil de torsion est supérieure à 0,1 N. il faut en effet garantir la tension avec moins de 5 micromètres de déplacement en vertical.

De préférence, les réglages sont réalisés de façon à ce que la flexion maximale supportable en position verticale soit inférieure ou égale à 5 micromètres.

Le mouvement 100 peut comporter une pluralité de tels moyens de réglage de tension 20, notamment deux, répartis sensiblement symétriquement par rapport à l'axe de pivotement D, de façon à déplacer le pont 8 parallèlement à la platine 7 ; à défaut, un guidage sur colonnes peut permettre de garantir ce parallélisme avec une vis de réglage de tension 22 unique.

L'invention concerne encore une pièce d'horlogerie 200 comportant au moins un tel mouvement 100 d'horlogerie. De préférence, cette pièce 200 est une montre. Et tout particulièrement une telle montre 200 est munie d'un tel organe régulateur 1, qui oscille à une fréquence supérieure ou égale à 5 Hz, et exploite au mieux les avantages de l'organe régulateur 1 à fil de torsion 5 selon l'invention.

## Revendications

1. Organe régulateur de montre (1), comportant au moins un balancier (2) pivotant autour d'un axe de pivotement (D) et soumis à un couple de rappel exercé par des moyens de rappel en torsion (4), ledit au moins un balancier (2) comportant des moyens de fixation (10) le rendant solidaire en pivotement d'un fil de torsion (5) qui constitue lesdits moyens de rappel en torsion (4) propres audit au moins un balancier (2), et ledit fil de torsion (5) étant:
- en verre métallique ou en alliage au moins partiellement amorphe,
- ou en silicium ou/et en oxyde de silicium,
- ou en diamant monocristallin ou en diamant polycristallin,
et ledit fil de torsion (5) ayant un module d'élasticité supérieur à 100 GPa , et une limite élastique supérieure à 2000 MPa.

2. Organe régulateur de montre (1) selon la revendication 1, **caractérisé en ce que** ledit fil de torsion (5) est en alliage au moins partiellement amorphe composé uniquement de zirconium, de titane, de cuivre, de nickel et de béryllium, et comportant entre 41 et 44% en masse de zirconium, entre 11 et 14% en masse de titane, entre 9 et 13 % en masse de cuivre, entre 10 et 11 % en masse de nickel, entre 22 et 25 % en masse de béryllium.

3. Organe régulateur de montre (1) selon la revendication 1, **caractérisé en ce que** ledit fil de torsion (5) est en verre métallique.

4. Organe régulateur de montre (1) selon la revendication 1, **caractérisé en ce que** ledit fil de torsion (5) est en un alliage au moins partiellement amorphe comportant en masse 75,44% de nickel, 13% de chrome, 4,2% de fer, 4,5% de silicium, 0,06% de carbone, 2,8% de bore.

5. Organe régulateur de montre (1) selon la revendication 1, **caractérisé en ce que** ledit fil de torsion (5) a un module d'élasticité .supérieur à 120 GPa.

6. Organe régulateur de montre (1) selon la revendication 1 ou 2, **caractérisé en ce que** ledit balancier (2) comporte, de part et d'autre desdits moyens de fixation selon ledit axe de pivotement (D), des premiers (15) et des seconds (16) moyens de limitation de l'ébat radial entre ledit fil de torsion (5) et ledit balancier (2).

7. Organe régulateur de montre (1) selon l'une des revendications précédentes, **caractérisé en ce que** ledit fil de torsion (5) est de section rectangulaire.

8. Organe régulateur de montre (1) selon l'une des revendications précédentes, **caractérisé en ce que** ledit organe régulateur (1) comporte des moyens anti-choc (34) limitant le débattement radial dudit arbre (3) réalisés sous forme de moyens de répulsion magnétique ou/et électrostatique d'une surface antagoniste (35) que comporte ledit arbre (3).

9. Organe régulateur de montre (1) selon l'une des revendications précédentes, caractérisé en ce ledit organe régulateur de montre (1) comporte un bâti (40) monobloc qui comporte ledit fil de torsion (5), ledit balancier (2), et un cadre (41) rigide, dans lequel est tendu ledit fil de torsion (5).

10. Organe régulateur de montre (1) selon la revendication précédente, **caractérisé en ce que** ledit balancier (2) est réalisé sous forme d'une poutre.

11. Organe régulateur de montre (1) selon la revendication 9 ou 10, **caractérisé en ce que** ledit bâti (40) monobloc est en silicium.

12. Organe régulateur de montre (1) selon l'une des revendications 9 à 11, **caractérisé en ce que** ledit organe régulateur de montre (1) comporte des moyens de réglage de tension (20) dudit fil de torsion (5), réalisés sous la forme d'un excentrique (43) ou bien d'une cale insérée dans une fente (42) dudit bâti (40).

13. Mouvement de montre (100) comportant au moins un dit organe régulateur de montre (1) selon l'une des revendications précédentes, pivotant entre une platine (7) et un pont (8), **caractérisé en ce que** ledit mouvement de montre (100) comporte, pour l'encastrement dudit fil de torsion (5), des moyens d'ancrage (30) dudit organe régulateur (1) constitués par des premiers moyens d'ancrage (301) audit pont (8) et par des seconds moyens d'ancrage (302) à ladite platine (7), et qui définissent ensemble ledit axe de pivotement (D) dudit organe régulateur (1).

14. Mouvement de montre (100) selon la revendication précédente, **caractérisé en ce que** lesdits premiers moyens d'ancrage (301) dudit fil de torsion (5) audit pont (8) comportent une première pince (11) laquelle comporte une première face d'appui (111), tournée vers ledit balancier (2), et qui est agencée pour venir en appui sur une face d'appui complémentaire (91) que comporte ledit pont (8), ou bien que comporte un support orientable (9) rapporté sur ledit pont (8).

15. Mouvement de montre (100) selon la revendication précédente, **caractérisé en ce que** ladite première face d'appui (111) est agencée pour venir en appui sur une face d'appui complémentaire (91) que comporte un support orientable (9) rapporté sur ledit pont (8), ledit support orientable (9) étant chassé sur ledit pont (8) avec une friction suffisante pour son maintien en position, et orientable à la façon d'un porte-piton, pour un réglage fin de l'alignement des repères de la cheville de plateau, de la fourchette, et de la ligne d'échappement.

16. Mouvement de montre (100) selon la revendication précédente, **caractérisé en ce que** ledit support orientable (9) a une course longitudinale selon ledit axe (D) et constitue lesdits moyens de réglage de tension (20).

17. Mouvement de montre (100) selon l'une des revendications 14 à 16, **caractérisé en ce que** ladite première pince (11) comporte un premier cône mâle (113), qui coopère avec un premier cône femelle (123), ouvert vers ledit balancier (2), et que comporte une première douille (12) laquelle comporte un filetage qui coopère avec un premier taraudage (92) dudit support orientable (9), de façon à enserrer ledit fil de torsion (5) et immobiliser son extrémité lors d'un vissage de ladite première douille (12), en même temps que ladite première face d'appui (111) de ladite première pince (11) est en appui sur ladite face d'appui complémentaire (91).

18. Mouvement de montre (100) selon l'une des revendications 13 à 17, **caractérisé en ce que** lesdits seconds moyens d'ancrage (302) dudit fil de torsion (5) à ladite platine (7) comportent une seconde pince (13) laquelle comporte une seconde face d'appui (131), tournée vers ledit balancier (2) et qui est agencée pour venir en appui sur une face d'appui complémentaire (71) que comporte, de ce côté, directement ladite platine (7), ladite seconde pince (13) comportant un second cône mâle (133), qui coopère avec un second cône femelle (143), ouvert vers ledit balancier (2), et que comporte une seconde douille (14) laquelle comporte un second filetage (142), qui coopère avec un second taraudage (72) de ladite platine (7), de façon à enserrer ledit fil de torsion (5) et immobiliser son extrémité lors d'un vissage de ladite seconde douille (14), en même temps que ladite face d'appui (131) de ladite seconde pince (13) est en appui sur ladite seconde face d'appui complémentaire (71).

19. Mouvement de montre (100) selon l'une des revendications 13 à 18, **caractérisé en ce que** ledit mouvement de montre (100) comporte des moyens de réglage de tension (20) dudit fil de torsion (5) par un réglage de l'éloignement entre ledit pont (8) et ladite platine (7).

20. Mouvement de montre (100) selon la revendication précédente, **caractérisé en ce que** lesdits moyens de réglage de tension (20) comportent une douille filetée (23) laquelle coopère de façon complémentaire avec un taraudage (74) de ladite platine (7), et **en ce que** au moins une vis (22) coopérant avec un écrou (5) solidaire de ladite platine (7) est agencée pour pousser ledit pont (8) vers ladite platine (7), en appui sur ladite douille (23) dans sa position de réglage.

21. Montre (200) comportant au moins un mouvement de montre (100) selon l'une des revendications 13 à 20, **caractérisée en ce que** ledit organe régulateur (1) oscille à une fréquence supérieure ou égale à 5 Hz.

## Patentansprüche

1. Uhrenregulierungsorgan (1), umfassend mindestens eine Unruh (2), die sich um eine Drehachse (D) dreht und einem Rückstelldrehmoment unterliegt, das durch Torsionsrückstellmittel (4) ausgeübt wird, wobei die mindestens eine Unruh (2) Befestigungsmittel (10) umfasst, die sie drehfest mit einem Torsionsdraht (5) machen, der die Torsionsrückstellmittel (4) bildet, die der mindestens einen Unruh (2) zugeordnet sind, wobei der Torsionsdraht (5) besteht aus:
- Metallglas oder einer zumindest teilweise amorphen Legierung,
- oder aus Silicium und/oder aus Siliciumoxid,
- oder aus monokristallinem Diamant oder aus polykristallinem Diamant,
und wobei der Torsionsdraht (5) einen Elastizitätsmodul von mehr als 100 GPa und eine Elastizitätsgrenze von mehr als 2000 MPa besitzt.

2. Uhrenregulierungsorgan (1) nach Anspruch 1, **dadurch gekennzeichnet, dass** der Torsionsdraht (5) aus einer zumindest teilweise amorphen Legierung hergestellt ist, die ausschließlich aus Zirkonium, Titan, Kupfer, Nickel und Beryllium zusammengesetzt ist und Zirkonium im Bereich von 41 bis 44 Massen-%, Titan im Bereich von 11 bis 14 Massen-%, Kupfer im Bereich von 9 bis 13 Massen-%, Nickel im Bereich von 10 bis 11 Massen-% und Beryllium im Bereich von 22 bis 25 Massen-% enthält.

3. Uhrenregulierungsorgan (1) nach Anspruch 1, **dadurch gekennzeichnet, dass** der Torsionsdraht (5) aus Metallglas hergestellt ist.

4. Uhrenregulierungsorgan (1) nach Anspruch 1, **dadurch gekennzeichnet, dass** der Torsionsdraht (5) aus einer zumindest teilweise amorphen Legierung hergestellt ist, die 75,44 Massen-% Nickel, 13 Massen-% Chrom, 4,2 Massen-% Eisen, 4,5 Massen-% Silicium, 0,06 Massen-% Kohlenstoff und 2,8 Massen-% Bor enthält.

5. Uhrenregulierungsorgan (1) nach Anspruch 1, **dadurch gekennzeichnet, dass** der Torsionsdraht (5) einen Elastizitätsmodul von mehr als 120 GPa besitzt.

6. Uhrenregulierungsorgan (1) nach Anspruch 1 oder 2, **dadurch gekennzeichnet, dass** die Unruh (2) auf beiden Seiten der Befestigungsmittel entlang der Drehachse (D) erste (15) und zweite (16) Mittel zum Begrenzen des radialen Spiels zwischen dem Torsionsdraht (5) und der Unruh (2) umfasst.

7. Uhrenregulierungsorgan (1) nach einem der vorhergehenden Ansprüche, **dadurch gekennzeichnet, dass** der Torsionsdraht (5) einen rechtwinkligen Querschnitt besitzt.

8. Uhrenregulierungsorgan (1) nach einem der vorhergehenden Ansprüche, **dadurch gekennzeichnet, dass** das Regulierungsorgan (1) Stoßsicherungsmittel (34) umfasst, die den radialen Ausschlag der Welle (3) begrenzen und die in Form von Mitteln für magnetische und/oder elektrostatische Abstoßung einer Gegenoberfläche (35), die die Welle (3) aufweist, ausgebildet sind.

9. Uhrenregulierungsorgan (1) nach einem der vorhergehenden Ansprüche, **dadurch gekennzeichnet, dass** das Uhrenregulierungsorgan (1) ein einteiliges Gestell (40) umfasst, das den Torsionsdraht (5), die Unruh (2) und einen starren Rahmen (41), in dem der Torsionsdraht (5) gehalten wird, enthält.

10. Uhrenregulierungsorgan (1) nach dem vorhergehenden Anspruch, **dadurch gekennzeichnet, dass** die Unruh (2) in Form eines Trägers verwirklicht ist.

11. Uhrenregulierungsorgan (1) nach Anspruch 9 oder 10, **dadurch gekennzeichnet, dass** das einteilige Gestell (40) aus Silicium besteht.

12. Uhrenregulierungsorgan (1) nach einem der Ansprüche 9 bis 11, **dadurch gekennzeichnet, dass** das Uhrenregulierungsorgan (1) Mittel (20) zum Einstellen der Spannung des Torsionsdrahts (5) umfasst, die in Form eines Exzenters (43) oder eines Keils, der in einen Schlitz (42) des Gestells (40) eingesetzt ist, ausgebildet sind.

13. Uhrwerk (100), umfassend mindestens ein Uhrenregulierungsorgan (1) nach einem der vorhergehenden Ansprüche, das sich zwischen einer Platine (7) und einer Brücke (8) dreht, **dadurch gekennzeichnet, dass** das Uhrwerk (100) für den Einbau des Torsionsdrahts (5) Mittel (30) zum Verankern des Regulierungsorgans (1) aufweist, die durch erste Mittel (301) für die Verankerung an der Brücke (8) und durch zweite Mittel (302) für die Verankerung an der Platine (7) gebildet sind und die zusammen die Drehachse (D) des Regulierungsorgans (1) definieren.

14. Uhrwerk (100) nach dem vorhergehenden Anspruch, **dadurch gekennzeichnet, dass** die ersten Mittel (301) zum Verankern des Torsionsdrahts (5) an der Brücke (8) eine erste Klemme (11) umfassen, die eine erste Abstützfläche (111) aufweist, die zu der Unruh (2) gewendet ist und die dafür ausgelegt ist, sich an einer komplementären Abstützoberfläche (91) abzustützen, die die Brücke (8) aufweist, oder einen an die Brücke (8) angefügten verstellbaren Träger (9) aufweist.

15. Uhrwerk (100) nach dem vorhergehenden Anspruch, **dadurch gekennzeichnet, dass** die erste Abstützfläche (111) dafür ausgelegt ist, sich an einer komplementären Abstützfläche (91) abzustützen, die ein an die Brücke (8) angefügter verstellbarer Träger (9) aufweist, wobei der verstellbare Träger (9) auf die Brücke (8) mit ausreichender Reibung, um ihn an seiner Position zu halten, gepresst ist und in der Art eines Spiralklötzchenträgers für eine Endeinstellung der Ausrichtung von Stellmarkierungen des Hebelsteins, der Gabel und der Hemmungslinie verstellbar ist.

16. Uhrwerk (100) nach dem vorhergehenden Anspruch, **dadurch gekennzeichnet, dass** der verstellbare Träger (9) eine longitudinale Bahn entlang der Achse (D) besitzt und die Spannungseinstellmittel (20) bildet.

17. Uhrwerk (100) nach einem der Ansprüche 14 bis 16, **dadurch gekennzeichnet, dass** die erste Klemme (11) einen ersten Steckkonus (113) umfasst, der mit einem ersten Buchsenkonus (123) zusammenwirkt, der zu der Unruh (2) offen ist und den eine erste Fassung (12) aufweist, die ein Aussengewinde enthält, das mit einem ersten Innengewinde (92) des verstellbaren Trägers (9) zusammenwirkt, derart, dass der Torsionsdraht (5) eingeklemmt wird und dass sein Ende beim Verschrauben der ersten Fassung (12) gleichzeitig mit dem Abstützen der ersten Abstützfläche (111) der ersten Klemme (11) auf der komplementären Abstützfläche (91) festgesetzt wird.

18. Uhrwerk (100) nach einem der Ansprüche 13 bis 17, **dadurch gekennzeichnet, dass** die zweiten Mittel (302) zum Verankern des Torsionsdrahts (5) an der Platine (7) eine zweite Klemme (13) umfassen, die eine zweite Abstützfläche (131) aufweist, die zu der Unruh (2) gewendet ist und die dafür ausgelegt ist, sich auf einer komplementären Abstützfläche (71) abzustützen, die auf dieser Seite die Platine (7) direkt aufweist, wobei die zweite Klemme (13) einen zweiten Steckkonus (133) aufweist, der mit einem zweiten Buchsenkonus (143) zusammenwirkt, der zu der Unruh (2) geöffnet ist und den eine zweite Fassung (14) aufweist, die ein zweites Aussengewinde (142) enthält, das mit einem zweiten Innengewinde (72) der Platine (7) zusammenwirkt, derart, dass der Torsionsdraht (5) eingeklemmt wird und sein Ende bei einem Verschrauben der zweiten Fassung (14) gleichzeitig mit der Abstützung der Abstützfläche (113) der zweiten Klemme (13) auf der zweiten komplementären Abstützfläche (71) festgesetzt wird.

19. Uhrwerk (100) nach einem der Ansprüche 13 bis 18, **dadurch gekennzeichnet, dass** das Uhrwerk (100) Mittel (20) zum Einstellen der Spannung des Torsionsdrahts (5) durch Einstellen der Entfernung zwischen der Brücke (8) und der Platine (7) umfasst.

20. Uhrwerk (100) nach dem vorhergehenden Anspruch, **dadurch gekennzeichnet, dass** die Spannungseinstellmittel (20) eine Fassung (23) mit Aussengewinde aufweisen, die komplementär mit einem Innengewinde (74) der Platine (7) zusammenwirkt, und dass mindestens eine Schraube (22), die mit einer mit der Platine (7) fest verbundenen Mutter (5) zusammenwirkt, dafür ausgelegt ist, die Brücke (8) zu der Platine (7) zu schieben und sich dabei in ihrer Einstellposition auf der Fassung (23) abzustützen.

21. Uhr (200), umfassend mindestens ein Uhrwerk (100) nach einem der Ansprüche 13 bis 20, **dadurch gekennzeichnet, dass** das Regulierungsorgan (1) mit einer Frequenz, die größer oder gleich 5 Hz ist, oszilliert.

## Claims

1. Watch regulating member (1), comprising at least one balance (2) pivoting about a pivot axis (D) and subjected to a return torque exerted by torsion return means (4), wherein said at least one balance (2) includes means of attachment (10) causing said balance to pivot integrally with a torsion wire (5) which forms said torsion return means (4) specific to said at least one balance (2), and said torsion wire (5) is:
- made of metallic glass or of an at least partially amorphous alloy,
- or of silicon and/or of silicon oxide,
- or of single crystal diamond or of polycrystalline diamond,
and said torsion wire (5) having a modulus of elasticity of more than 100 GPa, and an elastic limit of more than 2000 MPa.

2. Watch regulating member (1) according to claim 1, **characterized in that** said torsion wire (5) is made of an at least partially amorphous alloy composed only of zirconium, titanium, copper, nickel and beryllium, and containing between 41 and 44% by mass of zirconium, between 11 and 14% by mass of titanium, between 9 and 13% by mass of copper, between 10 and 11% by mass of nickel, and between 22 and 25% by mass of beryllium.

3. Watch regulating member (1) according to claim 1, **characterized in that** said torsion wire (5) is made of metallic glass.

4. Watch regulating member (1) according to claim 1, **characterized in that** said torsion wire (5) is made of an at least partially amorphous alloy comprising by mass 75.44% of nickel, 13% of chromium, 4.2% of iron, 4.5% of silicon, 0.06% of carbon, and 2.8% of boron.

5. Watch regulating member (1) according to claim 1, **characterized in that** said torsion wire (5) has a modulus of elasticity of more than 120 GPa.

6. Watch regulating member (1) according to claim 1 or 2, **characterized in that** said balance (2) comprises, on both sides of said attachment means (10) along said pivot axis (D), first (15) and second (16) means for limiting the radial clearance between said torsion wire (5) and said balance (2).

7. Watch regulating member (1) according to any of the preceding claims, **characterized in that** said torsion wire (5) is of rectangular cross-section.

8. Watch regulating member (1) according to any of the preceding claims, **characterized in that** said regulating member (1) comprises shock resistant means (34) limiting the radial clearance of said arbor (3) in the form of means of magnetic and/or electrostatic repulsion of an antagonistic surface (35) comprised in said arbor (3).

9. Watch regulating member (1) according to any of the preceding claims, **characterized in that** said watch regulating member (1) includes a one-piece structure (40) that comprises said torsion wire (5), said balance (2), and a rigid frame (41), in which said torsion wire (5) is stretched.

10. Watch regulating member (1) according to the preceding claim, **characterized in that** said balance (2) is made in the form of a beam.

11. Watch regulating member (1) according to claim 9 or 10, **characterized in that** said one-piece structure (40) is made of silicon.

12. Watch regulating member (1) according to any of claims 9 to 11, **characterized in that** said watch regulating ember (1) comprises means (20) for adjusting the tension of said torsion wire (5), made in the form of a cam (43) or a wedge inserted in a slot (42) of said structure (40).

13. Watch movement (100) comprising at least one said regulating member (1) according to any of the preceding claims, pivoting between a plate (7) and a bridge (8), **characterized in that**, for embedding said torsion wire (5), said watch movement (100) includes means (30) for anchoring said regulating member (1), formed by first means (301) for anchoring to said bridge (8) and by second means (302) for anchoring to said plate (7), and which together define said pivot axis (D) of said regulating member (1).

14. Watch movement (100) according to the preceding claim, **characterized in that** said first means (301) for anchoring said torsion wire (5) to said bridge (8) comprise a first clamp (11) which includes a first bearing face (111), turned towards said balance (2), and which is and arranged to come to bear on a complementary bearing face (91) comprised in said bridge (8), or comprised in an orientable support (9) placed on said bridge (8).

15. Watch movement (100) according to the preceding claim, **characterized in that** said first bearing face (111) is arranged to come to bear on a complementary bearing face (91) comprised in an orientable support (9) placed on said bridge (8), said orientable support (9) being driven onto said bridge (8) with sufficient friction to hold it in position, and orientable in the manner of a balance-spring stud holder, for fine alignment adjustment of the markings of the impulse pin, the fork and the escapement line.

16. Watch movement (100) according to the preceding claim, **characterized in that** said orientable support (9) has a longitudinal travel along said axis (D) and forms said tension adjusting means (20).

17. Watch movement (100) according to any of claims 14 to 16, **characterized in that** said first clamp (11) comprises a first male cone (113), which cooperates with a first female cone (123), open towards said balance (2), and comprised in a first bush (12) which has an external thread that cooperates with a first internal thread (92) of said orientable support (9), so as to grip said torsion wire (5) and immobilise its end when said first bush (12) is screwed on, at the same time that said first bearing surface (111) of said first clamp (11) is bearing on said complementary bearing face (91).

18. Watch movement (100) according to any of claims 13 to 17, **characterized in that** said second means (302) for anchoring said torsion wire (5) to said plate (7) comprise a second clamp (13) which comprises a second bearing face (131), turned towards said balance (2) and which is arranged to come to bear on a complementary bearing face (71) comprised, on this side, directly in said plate (7), said second clamp (13) comprising a second male cone (133), which cooperates with a second female cone (143), open towards said balance (2), and comprised in a second bush (14) which has a second external thread (142), which cooperates with a second internal thread (72) of said plate (7), so as to grip said torsion wire (5) and immobilise its end when said second bush (14) is screwed on, at the same time that said bearing face (131) of said second clamp (13) is bearing on said second complementary face (71).

19. Watch movement (100) according to any of claims 13 to 18, **characterized in that** said watch movement (100) includes means (20) for adjusting the tension of said torsion wire (5) through adjustment of the distance between said bridge (8) and said plate (7).

20. Watch movement (100) according to the preceding claim, **characterized in that** said tension adjustment means (20) include a threaded bush (23) which cooperates in a complementary manner with an internal thread (74) of said plate (7), and **in that** at least one screw (22) cooperating with a nut (5) integral with said plate (7) is arranged to push said bridge (8) towards said plate (7), bearing on said bush (23) in its adjustment position.

21. Watch (200) including at least one watch movement (100) according to any of claims 13 to 20, **characterized in that** said regulating member (1) oscillates at a frequency higher than or equal to 5 Hz.
